# EUROPÄISCHE PATENTSCHRIFT

(11) **EP 1 347 922 B1**
(45) Veröffentlichungstag und Bekanntmachung des Hinweises auf die Patenterteilung: **20.08.2008**
(21) Anmeldenummer: 01984871.2
(22) Anmeldetag: 19.12.2001
(51) Int. Cl.: B65D 85/18, B65D 5/52, B65D 5/46

(54) **BEHÄLTER**
CONTAINER
CONTENANT

(30) Priorität: 27.12.2000 DE 10065448; 12.01.2001 DE 10101153; 08.09.2001 DE 10144237
(43) Veröffentlichungstag der Anmeldung: 01.10.2003
(73) Patentinhaber: Galter, Siegfried, 89073 Ulm (DE)
(72) Erfinder: Galter, Siegfried, 89073 Ulm (DE)
(74) Vertreter: Weber, Gerhard
(86) Internationale Anmeldenummer: PCT/EP2001/015066
(87) Internationale Veröffentlichungsnummer: WO 2002/051720

(56) Entgegenhaltungen:
- DE-A- 19 904 969
- FR-A- 2 719 287
- GB-A- 1 152 168
- US-A- 2 446 366
- US-A- 4 256 223

## Beschreibung

Die Erfindung betrifft einen Behälter mit einem in zwei Teilvolumina teilbaren Behältervolumen, insbesondere zur paarweisen Aufnahme von Schuhen.

Die DE 79 15 826 U1 beschreibt einen schachtelartigen Behälter für Versand-, Lager- und Verkaufszwecke, bei welchem ein quaderförmiger Behälter durch eine diagonale Trennebene in zwei Halbschalen aufteilbar ist. Ein ähnlicher Behälter, bei welchem die Seitenwände nicht exakt rechtwinklig sind und die Trennebene gering von der Diagonalen abweicht, ist aus der DE 298 225 504 U1 bekannt. Aus der US 2,790,542 ist es bekannt, die zwei Halbschalen eines diagonal geteilten quaderförmigen Behälters an zwei rechteckigen Längsseiten erneut zusammenzusetzen und über Laschen zu einem parallelogrammförmigen Präsentationsständer zu verbinden.

Die DE 199 04 969 A1 zeigt einen Schuhverpackungsbehälter in Form eines durch eine gegen eine Diagonale gedrehte Trennebene in zwei Teile geteilten Schaumstoff-Hohlquaders, dessen Teile jeweils einen Schuh eines Paares aufnehmen und an einer Seite entlang der Trennebene durch ein Klebeband verbunden sind, so dass die beiden Halbschalen um die durch das Klebeband überbrückte Linie relativ zueinander verschwenkbar sind.

Quaderförmige Behälter mit zwei entlang einer zu zwei Quaderflächen parallelen Mittelebene aneinanderliegenden und um eine in der Mittelebene liegende Verbindungsnaht gegeneinander verschwenkbaren quaderförmigen Teilvolumina sind z.B. aus FR 27 30 699 A1, US 4,256,223, DE 19 92 451 U1 und US 3,677,458 bekannt.

Die DE 90 10 977 U1 zeigt einen einstückigen Verpackungskarton für Schuhe, dessen quaderförmiges Unterteil durch eine zweigeteilte Deckelanordnung abgeschlossen ist, welche durch eine kantenparallele Mittellinie oder eine Diagonale in zwei Deckelhälften unterteilt ist, wobei die beiden Deckelhälften jeweils entlang einer Quaderkante mit dem Unterteil verbunden sind und zum Öffnen um die Quaderkante schwenkbar sind.

Ein aus der DE 196 21 281 A1 bekannter Behälter für Schuhe weist an einer Seite eines quaderförmigen Grundkörpers einen ausklappbaren Deckel auf. Eine in der US 4,917,290 beschriebene Schuhschachtel nimmt in zwei relativ zueinander schwenkbaren Teilvolumina je einen von zwei Schuhen auf, wobei sowohl die Teilvolumina als auch ein von diesen gebildeter Gesamtkörper eine nicht quaderförmige Gestalt mit trapezförmigen Seitenflächen besitzt.

Der Erfindung liegt die Aufgabe zugrunde, einen vorteilhaften neuartigen, insbesondere für Schuhpaare geeigneten Behälter anzugeben.

Die Erfindung ist im unabhängigen Patentanspruch 1 beschrieben. Die abhängigen Ansprüche enthalten vorteilhafte Ausgestaltungen und Weiterbildungen des erfindungsgemäßen Behälters.

Der erfindungsgemäße Behälter zeichnet sich durch seine vielseitige Verwendbarkeit aus, wobei in der ersten Position der beiden Teilvolumina der zusammengesetzte quaderförmige Körper wieder die bekannten Vorteile geringen Platzbedarfs bei Transport und Lagerung und hoher Stabilität in gestapelter Anordnung aufweist, und in der zweiten Position eine in verschiedener Ausrichtung einsetzbare, praktische und durch ihre Auffälligkeit vor allem zu Gestaltungs- und Präsentationszwecken besonders geeignete Form vorliegt.

Durch das erfindungsgemäß vorgesehene zusätzliche Stützelement ist vorteilhafterweise insbesondere auf einfache Art eine weitere Ausrichtung des Behälters in der zweiten Position der Teilvolumina möglich in der Form, daß der Behälter mit einer Seitenfläche der Quaderform einer Aufstellfläche zugewandt auf dieser aufgestellt wird. Vorzugsweise steht der Behälter flächig mit der Quaderseite auf der Aufstellfläche. In dieser Ausrichtung des Behälters in der zweiten Position ist eines der beiden Teilvolumina, dessen Quader-Seitenfläche, welche insbesondere die kurze Quader-Seitenfläche bei diagonaler Führung der Trennfläche ist, eine Standebene bestimmt und mit dieser auf einer Aufstellfläche aufsteht, stabil stehend, wogegen das andere Teilvolumen die Aufstellfläche nicht oder lediglich mit einer Eckkante berührt und ansonsten von der Aufstellfläche ohne weitere Abstützung nach oben strebt so dass der Behälter u.U. nicht in dieser Aufstellung ohne weiteres stehen bleibt. Durch das weitere Stützelement wird dieses andere Teilvolumen gegen die Aufstellfläche abgestützt. Das Stützelement endet mit einem Stützpunkt, einer Stützkante und/oder einer Stützfläche in der durch die der Aufstellungsfläche zugewandten Seitenfläche des einen Teilvolumens bestimmten Standebene. Das Stützelement kann hierzu insbesondere eine Stützlinie bilden, welche in der Standebene parallel zu Kanten der auf der Aufstellfläche aufstehenden Quader-Seitenfläche des einen Teilvolumens verläuft. Vorzugsweise ist ein solches Stützelement als Flächenfortsatz einer der Teilflächen der geteilten Deckfläche ausgebildet.

Gemäß einer ersten vorteilhaften Ausführungsform kann dieser Flächenfortsatz zugleich einen in der ersten Position des Behälters durch die Grundfläche durchsteckbaren Bügel zum tragen des Behälters bilden. Eine andere bevorzugte Ausführungsform weist einen solchen Flächenfortsatz der Teilfläche der Deckfläche eines ersten Teilvolumens auf, welcher in der ersten Position mit der Quaderform des Behälters die andere Teilfläche der Deckfläche eines zweiten Teilvolumens überdecken und vorteilhafterweise mittels eines Randfalzes deren Quaderkanten umgreifen kann.

Der Behälter ist vorzugsweise in an sich bekannter Weise aus einem ebenen Zuschnitt auffaltbar und kann in der aufgefalteten Lage durch Verkleben oder Einstecken von einzelnen Elementen stabilisiert sein. Der ebene Zuschnitt ergibt einen besonders geringen Platzbedarf vor der Auffaltung des Behälters. Der Behälter kann auch aus mehreren, vorteilhafterweise wenigen separaten Teilen gebaut sein. Als kostengünstiges Material für den Behälter bietet sich Karton an, wobei aber durch die besondere Gestalt des Körpers insbesondere in der zweiten Position der Teilvolumina und/oder gemäß einer Weiterbildung mit einem Tragebügel in der ersten Position zur Unterstützung der Auffälligkeit des Behälters auch andere Materialien, insbesondere Kunststoff, auch transparent, Metall, Kombinationen solcher Werkstoffe untereinander und/oder mit Textilien und Geweben mit höheren Materialkosten gerechtfertigt und angemessen sein können. Der Behälter kann ganz oder in Teilflächen auch aus textilem Material, Leder etc. bestehen, welches durch seinen eigenen Aufbau oder durch Stützrahmen, Stützflächen oder dgl. hinreichend flächenformstabil ist. Günstigerweise kann das Material auch waschbar und/oder abwaschbar sein. Dies ist insbesondere vorteilhaft für den Einsatz des Behälters zur regelmäßigen Verwendung als tragbarer Behälter, beispielsweise als Sportschuh-Tasche.

Eine vorteilhafte Ausführung des Behälters sieht vor, daß der Behälter durch die Art der Verbindung seiner die Teilvolumina bildenden Flächen bzw. Teilflächen zerstörungsfrei wieder in die Form des flachen Zuschnitts rückführbar ist und auch wieder aus diesem Zuschnitt in die Behälterform gebracht werden kann, beispielsweise durch Steckverbindungen, Druckknopfverbindungen oder insbesondere Klettverbindungen. Der Behälter ist dadurch außerhalb von Gebrauchszeiten mit besonders geringem Platzbedarf zur Zwischenlagerung geeignet.

Der erfindungsgemäße Behälter ist besonders geeignet für die Aufnahme von Schuhpaaren, wobei die Teilvolumina mit annähernd dreieckförmiger Teil-Grundfläche besonders günstig an die Grundform von Schuhen mit geringer Höhe im Bereich der Schuhspitze und demgegenüber größerer Höhe im Absatzbereich angepaßt ist und jedes der beiden vorzugsweise gleich geformten Teilvolumina einen Einzelschuh des Paares aufnimmt. Jedes Teilvolumen kann zur Trennfläche hin separat abgedeckt sein, insbesondere durch ein die Deckfläche zur Grundfläche hin fortsetzendes Trennflächenelement.

Die erste und/oder die zweite Position der Teilvolumina kann durch Elemente des Behälters wie z. B. umfaltbare und/oder in Schlitze einsteckbare Laschen usw., ineinander verhakbare Laschen, welche in der Ausformung eines ebenen Zuschnitts bereits berücksichtigt sein können, aber auch Zusatzelemente wie Klettverschlüsse, Ösen und Bänder usw. stabilisiert sein.

Eine Weiterbildung sieht vor, daß Stecklaschen in Fortsetzung der Teilflächen der Deckfläche entlang der Trennfläche zur Grundfläche hin durch einen Schlitz in der Grundfläche hindurch gesteckt werden können und als Griffe über die Grundfläche hinausragen, wobei die über die Grundfläche hinausragenden Teile insbesondere als Bügel mit einer Aussparung ausgeführt sein können. Der quaderförmige Körper kann dann mit nach oben weisender Grundfläche an den Griffabschnitten der Stecklaschen getragen werden.

In der zweiten relativen Position der Teilvolumina kann der Behälter auch mit den der Trennfläche entfernten Ecken der Seitenwände auf einer Standfläche aufgestellt sein und mit der Trennfläche nach oben weisen. Bei abgedeckten Teilvolumina kann die Trennfläche als Ablagefläche dienen, beispielsweise zur Präsentation von Schuhen. Der Abstand der auf der Standfläche aufstehenden Ecken in einer zur Falzlinie parallelen Richtung beträgt vorzugsweise wenigstens 40 % der Länge der Trennfläche in Richtung der Falzlinie, so daß eine ausreichende Standfestigkeit des Behälters in dieser Position gegeben ist. Die Ecken können abgeplattet oder gerundet ausgeführt sein.

In der zweiten relativen Position der Teilvolumina kann der Behälter auch mit der Standfläche zugewandter Trennfläche aufgestellt sein und mit den Ecken der Seitenflächen nach oben weisen. Die nach oben weisenden Seitenflächen, insbesondere die weniger steil ausgerichteten Seitenflächen können als Abstellfläche beispielsweise für Schuhe dienen.

Die dekorative Form und vielseitige Verwendbarkeit des Behälters in der zweiten Position der Teilvoluminsa, insbesondere der durch die Erfindung geschaffenen neuen Aufstellmöglichkeit macht diesen attraktiv zur Verwendung über die Funktion als Lagerbehälter und Transportbehälter hinaus, so daß eine längere Nutzungsdauer bis zur Entsorgung erreicht und/oder der Behälter zusätzlich als Raum-Gestaltungselement und Präsentationsobjekt eingesetzt werden kann.

Die Erfindung ist nachfolgend anhand vorteilhafter Ausführungsbeispiele unter Bezugnahme auf die Abbildungen noch eingehend veranschaulicht. Dabei zeigt
- Fig. 1: eine Schrägansicht einer Grundform des erfindungsgemäßen Behälters
- Fig. 2: eine Ansicht zu Fig. 1 parallel zur Trennfläche
- Fig. 3: eine Zwischenposition
- Fig. 4: eine zweite Endposition
- Fig. 5: eine Aufstellposition in Seitenansicht zu Fig. 4
- Fig. 6: eine zweite Aufstellposition
- Fig. 7: einen Behälter mit einem angeformten Tragegriff
- Fig. 8: einen ebenen Zuschnitt zu Fig. 7
- Fig. 9: eine besonders vorteilhafte Präsentationsaufstellung eines Behälters
- Fig. 10: eine Behälterform mit nicht exakt rechteckigem Grundriss
- Fig. 11: eine bevorzugte Ausführung in Quaderform
- Fig. 12: den Behälter nach Fig. 11 mit teilweise aufgeklappter Zusatzfläche
- Fig. 13: den aufgestellten Behälter in Frontansicht
- Fig. 14: den aufgestellten Behälter in Seitenansicht

Die Fig. 1 zeigt in Schrägansicht eine einfache und bevorzugte Grundausführung eines erfindungsgemäßen Behälters, der in der skizzierten ersten Position einen quaderförmigen Körper mit einer Grundfläche, einer dazu parallelen Deckfläche und vier Seitenwänden bildet und dessen Behältervolumen durch eine bezüglich Deckfläche und Grundfläche zwischen Eckkanten ET diagonal verlaufende ebene Trennfläche TF in zwei Teilvolumina TV1 und TV2 aufgeteilt ist, welche in der Ansicht nach Fig. 2 mit Blickrichtung parallel zur Trennfläche TF anschaulich getrennt erscheinen. Die Ebene der Trennfläche bildet mit der Deckfläche eine Trennlinie TL zwischen Teilflächen DF1 und DF2 der Deckfläche und mit der Grundfläche eine Falzlinie FL zwischen zwei Teilflächen GF1 und GF2 der Grundfläche.

Die Teilvolumina TV1, TV2 können vorteilhafterweise durch jeweils eigene Trennflächenelemente TF1, TF2, welche vorzugsweise entlang von Knicklinien an der Trennlinie TL die Deckflächen DF1 bzw. DF2 zur Grundfläche hinfortsetzen, separat abgeschlossen sein. Die Trennflächenelemente können sich, wie in Fig. 2 skizziert, wiederum in Laschen LA fortsetzen, welche im gegebenen Beispiel parallel zur Grundfläche eingesteckt sind.

Die beiden Teilvolumina TV1 und TV2 sind entlang der Trennlinie TL und den Eckkanten ET trennbar und entlang der Falzlinie relativ zueinander aus der in Fig. 1 und Fig. 2 skizzierten ersten Position heraus schwenkbar, wobei, wie in Fig. 3 anhand einer Zwischenposition veranschaulicht, die Trennflächenelemente TF1 und TF2 auseinanderrücken und die Teilflächen GF1 und GF2 sich aufeinander zu bewegen, bis sie sich in einer zweiten Position als Endposition wie in Fig. 4 skizziert unmittelbar gegenüberstehen. Die Teilvolumina sind über die Trennflächenelemente TF1, TF2 separat von oben zugänglich oder schließbar, wobei sich im geschlossenen Zustand die Trennflächenelemente über die Laschen LA gegen weiteres Eindrücken in die Teilvolumina an den jetzt zur Vertikalen geneigten Seitenflächen abstützen können. Die relative Lage der beiden Teilvolumina des Behälters in der ersten Position nach Fig. 1 und Fig. 2 und/oder in der zweiten Position nach Fig. 4 kann durch nicht im einzelnen eingetragene Elemente des Behälters formschlüssig und/oder kraftschlüssig stabilisiert sein.

Die Fig. 5 zeigt eine Seitenansicht eines Behälters nach Art der Fig. 4 mit anderen Seitenverhältnissen in der zweiten Position mit Blickrichtung parallel zu den Flächennormalen der Teilflächen von Grundfläche und Deckfläche und veranschaulicht die teilweise Überlappung der einander zugewandten Teilflächen GF1, GF2 der Grundfläche. Der Behälter steht mit den der Trennfläche TF abgewandten Eckkanten E1 und E2 auf einer Standfläche ST auf und weist mit der Trennfläche nach oben. Bei geschlossenen Teilvolumina können die Trennflächenelemente TF1, TF2 als Ablagefläche für Gegenstände genutzt werden. Insbesondere können bei der bevorzugten Verwendung des Behälters als Schuhbehälter die Schuhe auf den Trennflächen präsentiert werden, wobei die auffällige Behälterform als zusätzlicher Blickfang wirkt. Für eine hohe Standfestigkeit ist es von Vorteil, wenn der Längsabstand DE der aufstehenden Eckkanten E1, E2 wenigstens 40 % der Länge LF der nach oben weisenden Trennfläche, jeweils parallel zur Richtung der Falzlinie FL beträgt. Die in Fig. 5 skizzierte Aufstellung des Behälters ist an sich aus der DE 199 04 969 A1 für den dort beschriebenen Schaumstoff-Hohlkörper bekannt.

Der in der zweiten Position der Teilvolumina gebildete Behälter kann, wie in Fig. 6 skizziert, auch in anderer Aufstellung mit einer Standfläche ST zuweisender Trennfläche aufgestellt sein und mit den der Trennfläche entfernten Eckkanten E1, E2 nach oben weisen. Auch hier ergibt sich eine auffallende Behälterform als Blickfang, die sich durch die veränderte Ausrichtung dem Betrachter als von Fig. 5 scheinbar völlig andere Form präsentiert, so daß gleiche Behälter in verschiedener Position und Ausrichtung eine Mehrzahl unterschiedlicher Gestaltungselemente bieten. Insbesondere die weniger gegen die Horizontale geneigten der nach oben weisenden Seitenflächen können als Aufstellfläche beispielsweise für Schuhe verwandt werden.

Der in Fig. 7 skizzierte Behälter ist im wesentlichen quaderförmig mit einer in der skizzierten Darstellung nach oben weisenden Grundfläche und einer nach unten weisenden Deckfläche sowie verbindenden Seitenflächen, von welchen die kurze Quader-Seitenfläche SF11 und die lange Quader-Seitenfläche SF12 eines ersten Teilvolumens TV1 sichtbar sind. Die Deckfläche ist durch eine Trennfläche TL in zwei Teilflächen DF1 und DF2 unterteilt.

Parallel zu der Trennlinie verläuft in der Grundfläche eine Falzlinie FLS, welche die Grundfläche in eine Teilfläche GF1 und eine Teilfläche GF2 aufteilt. Die Teilvolumina TV1 und TV2 sind entlang der Trennlinie TL teilbar und entlang der Falzlinie FLS relativ zueinander verschwenkbar. Im Verlauf der Falzlinie FLS ist ein Schlitz SS eingebracht, durch welchen in Fortsetzung der Teilflächen DF1, DF2 ein Bügel BU mit einer Griffaussparung AU durchgesteckt ist. Der Behälter ist in Fig. 7 in der ersten, quaderförmigen Position skizziert, in welcher er durch den durchgesteckten Tragebügel bequem tragbar ist. Die Tragebügel können in anderer Position in die Teilvolumina eingefaltet sein, so daß ein rein quaderförmiger und gut stapelbarer Behälter vorliegt.

In Fig. 8 ist ein ebener Zuschnitt, insbesondere aus Karton, skizziert, welcher ein Auffalten eines Behälters der in Fig. 7 skizzierten Art maschinell oder insbesondere auch von Hand ermöglicht. Mit unterbrochenen Linien sind vorbereitete Falzlinien eingezeichnet. Neben den aus der Quaderform ersichtlichen Flächen sind insbesondere Trennflächenelementen TF1 des ersten bzw. TF2 des zweiten Teilvolumens bedeutsam, welche sich entlang der Falzlinien von den die Deckfläche bildenden Teilflächen DF1 bzw. DF2 fortsetzen. In Verlängerung der Trennflächenelemente TF1, TF2 sind Tragebügel BU1, BU2 angeformt. In der Grundfläche ist in der die Teil-Grundflächen GF1 und GF2 trennenden Falzlinie, welche vorzugsweise als Doppelfalzlinie ausgeführt ist, ein Schlitz SS ausgebildet, durch welchen die Bügel BU1, BU2 von innen zur Bildung der in Fig. 7 skizzierten Behälterform durchgesteckt werden können. Die Bügel können auch in einer den Laschen LA in Fig. 2 und Fig. 3 entsprechenden Position eingesteckt sein. Hilfsflächen HFA1, HFA2, HFB, HFS sind insbesondere für die Auffaltung des Behälters von Hand und dessen Stabilisierung von Vorteil. An den Seitenflächen SF11, SF21 sind Stecklaschen STL1 bzw.STL2 angeformt, welche in Steckschlitze STS1 bzw. STS2 eingesteckt die mehreren die Teilvolumina TV1 bzw. TV2 begrenzenden Flächen auf einfache Weise lösbar zusammenhalten. Die an die Hilfsfläche HFA1 anschließenden Flächenabschnitte SAH, KEF1 können vorteilhaft für eine bevorzugte Aufstellung des Behälters sein. Die Hilfsflächen HFB können zu einem Keil im Innern der Teilvolumina geformt sein. In einer der Hilfsflächen HFB ist ausdrückbar eine Absatz-Stützlasche FS vorbereitet.

Auf einer oder beiden Teil-Grundflächen kann ein Haftklebepunkt, Klettverschlußpunkt oder dergleichen befestigt sein, welcher beim Anlegen der Teil-Grundfläche GF2 an die Teil-Grundfläche GF1 in aufgeklappten Zustand der zweiten Position des Behälters die Grundflächen GF1, GF2 in diesem Zustand mit einer begrenzten Haltekraft zerstörungsfrei lösbar zusammenhält. Gleiches kann bei den Teilflächenelementen TF1, TF2 auf den in der Quaderform aneinanderliegenden Seiten vorgesehen sein, um die Quaderform des Behälters weiter zu stabilisieren.

Von besonderer Bedeutung ist die Ausführung wenigstens einer, vorzugsweise beider die Teilflächen DF1, DF2 fortsetzenden Trennflächenelemente TF1, TF2 in der Art, dass eine Stützkante SK1 bzw. SK2 so ausgebildet ist, dass die Trennfläche mit der Stützkante ein Stützelement für die in Fig. 9 skizzierte Aufstellposition ermöglicht. Bel dieser Aufstellposition ist die kurze Seitenfläche eines Teilvolumens, z.B. die Seitenfläche SF21 des zweiten Teilvolumens TV3 einer Aufstellfläche ST zugewandt, vorzugsweise flächig oder wenigstens mit einer Längskante auf dieser aufliegend. Das zweite Teilvolumen TV2, welches in der Zeichenebene hinter dem ersten Teilvolumen TV1 liegend gezeichnet ist, kann durch das Trennflächenelement TF2 verschlossen sein.

Das erste Teilvolumen ist von der Aufstellfläche nach oben beabtandet und läuft auf diese mit der schrägstehenden Seitenfläche SF12 nach unten zu, wo die Eckkante ET(U) auf der Aufstellfläche aufstehen kann. Das Trennflächenelement TF1 ist mit dem angeformten Bügel BU1 nach außen umgeschlagen und an die Teilfläche DF1 des ersten Teilvolumens angelegt. Teilfläche DF1 und Bügel BU1 sind eben zueinander ausgerichtet.

Wesentlich ist, dass in der in Fig. 9A, 9B skizzierten Aufstellung die Stützkante SK1 des Trennflächenelements TF1 und/oder verlängerte Laschen LA und/oder bei entsprechender Abwandlung der Bügelform der Bügel BU1 wenigstens punktuell auf der Aufstellfläche ST aufstehen und das von der Aufstellebene nach oben beabstandete Teilvolumen TV1 an einer dem zweiten Teilvolumen beabstandeten und von der unteren Eckkante ET(U) nach hinten versetzten Position abstützen. Die Abstützung kann wie entlang der Stützkante SK1 linienförmig, wie an dem Bügel BU1 annähernd punktförmig oder in nicht skizzierter Ausführung auch flächig sein. Die von der kurzen Seitenfläche SF21 des zweiten Teilvolumens und der Abstützung der das Stützelement TF1 mit SK1 und/oder BU1 aufgespannte Fläche schließt die Vertikalprojektion des Schwerpunkts des gesamten Behälters samt Inhalt ein, so dass der Behälter in dieser Aufstellung der zweiten Position der Teilvolumina stabil steht und in dem offenen ersten Teilvolumen TV1 die Ware, z.B. ein Schuh eines Paares ansprechend präsentiert werden kann. Das zweite Teilvolumen kann durch das Trennflächenelement TF2 abgedeckt sein, welche dann vorteilhafterweise an ihrer dem Betrachter zugewandten Seite einen Hinweis auf die Beschaffenheit der Ware, auf den Hersteller etc. tragen kann.

Stützelemente mit der wesentlichen Funktion, dass das erste Teilvolumen an einer von dem zweiten Teilvolumen und der vorderen unteren Kante beabstandeten Stelle abgestützt ist, können in einer Vielzahl von Ausführungen realisierbar sein. Vorzugsweise ist die kurze Seitenfläche des zweiten Teilvolumens im wesentlichen eben und flächig auf der Aufstellfläche aufliegend und Stützkante und/oder Stützpunkt(e) und/oder Stützfläche eines oder mehrerer Stützelemente sind in eine durch die kurze Seitenfläche SF21 bestimmten Standebene in der zweiten, aufgeklappten Position des Behälter legbar. Beispielsweise kann für die in Fig. 9 skizzierte Situation zusätzlich zu oder anstelle von der Abstützung durch die Stützkante SK1 und/oder den Bügel BU1 auch in der an die Seitenfläche SF12 in dem Zuschnitt nach Fig. 8 anschließenden Hilfsfläche HFA1, welche während der Quaderform des Behälters entlang der Trennfläche verläuft oder innen an der Seitenfläche SF12 anliegt, eine umfaltbare Keilfläche KEFH ausgebildet ist, wobei in der aufgeklappten zweiten Position des Behälters die Hilfsfläche HFA1 unter das erste Teilvolumen umgefaltet ist und die Keilfläche um die Falzlinie FH zu einem vertikalen Stützkeil unter der schräg verlaufenden langen Seitenfläche SF12 aufgefaltet ist. Eine solche Keilfläche kann auch durch eine sich seitlich an die Hilfsfläche HFA1 anschließende umfaltbare Keilfläche gebildet sein. In wieder anderer Ausführung kann die Hilfsfläche HFA1 von der Seitenfläche SF12 weg um einen weiteren umfaltbaren Abschnitt SAH verlängert sein, welcher nach Umfaltung der Hilfsfläche HFA1 unter die Seitenfläche SF12 in Richtung dieser Seitenfläche SF12 als vertikale oder schräge Abstützung aufgefaltet wird. Ein in Richtung der Seitenfläche SF12 aufgefalteter Flächenabschnitt von der Hilfsfläche HFA1 her kann durch Einstecken in einen Schlitz oder eine Aussparung in der Seitenfläche SF12 gesichert werden.

Besonders vorteilhaft ist eine Ausführungsform mit einer seitlichen Fortsatzfläche an der Hilfsfläche HFA1, z.B. in der Form einer Keilfläche KEF1, deren Verbindungskante HK mit der Hilfsfläche von einer Seite her einen Schlitz HS aufweist, vorzugsweise an einer von der Seitenfläche SF12 beabstandeten Position. Die Fortsatzfläche und die Hilfsfläche werden bei geöffnetem Behälter für die Aufstellposition nach Fig. 9A nach hinten unten umgeschlagen und flach mit der Verbindungskante und dem Schlitz unter die Stützkante des Trennflächenelements TF1 positioniert. Durch leichtes Umbiegen eines hinteren Abschnitts HA der Fortsatzfläche im Bereich des Schlitzes HS wie in Fig. 9B legt sich die Schlitzkante leicht klemmend an das aufgeklappte Trennflächenelement TF1 an und hält TF1 zuverlässig in der an der Deckfläche DF1 anliegenden Position. Eine Zwischenstellung beim Ausklappen von Hilfsfläche HFA1 mit Fortsatzfläche FS, letztere kann im geschlossenen Behälterzustand gegen die Hilfsfläche HFA1 umgefaltet innen an der Deckfläche DF1 anliegen, ist in Fig. 9A eingezeichnet.

Anstelle des von Hand auffaltbaren und zerstörungsfrei wieder zerlegbaren Behälters mit einem Zuschnitt nach Fig. 8 kann selbstverständlich auch ein maschinell aufzufaltender und/oder geklebter Behälter mit anderen ebenen Zuschnitt vorgesehen sein.

Der durch Deckfläche und Grundfläche gegebene Grundriss des Behälters ist nicht notwendigerweise exakt rechteckig und die Trennfläche nicht zwingend exakt diagonal. Fig. 10 zeigt ein Beispiel für einen Grundriss mit wenigstens einer abgeschrägten Ecke und nicht exakt diagonal geführter Trennfläche. Der auch für solche Formen mögliche ebene Zuschnitt ist aber komplexer in der Auffaltung.

Weitere Varianten für die Ausbildung von Stützelementen für die beschreibene Funktion der Abstützung des ersten Teilvolumen in einer Fig. 9 entsprechenden Aufstellung sind möglich. Eine besonders vorteilhafte Ausführung ist in Fig. 11 bis Fig. 14 skizziert.

Die Fig. 11 zeigt einen Behälter in Schrägansicht. Der Behälter weist in Übereinstimmung mit den bereits beschriebenen Ausführungen als Behältereinhüllende eine Quaderform auf, deren rechteckige Grundfläche durch eine Falzlinie FL in zwei Teilflächen GF1 und GF2 unterteilt ist. Der Behälter ist durch Umfalzen entlang der Falzlinie FL in zwei entlang der Falzlinie zusammenhängende Teilvolumina aufteilbar, welche jeweils die dreiecksförmigen Teil-Grundflächen GF1 und GF2 als Grundriss haben. Die Teilvolumina sind der Grundfläche abgewandt durch entsprechend dreieckförmige Deckflächen DF1 und DF2 abgeschlossen. Die Teil-Deckfläche DF2, welche der Teil-Grundfläche GF2 gegenübersteht, ist in der Position des Behälters nach Fig. 11 nicht sichtbar.

Die Teil-Deckfläche DF1 setzt sich entlang einer weiteren Falzlinie ZL, welche in der Projektion senkrecht zur Deckfläche mit der darunter verborgenen Trennlinie TL zusammenfällt, in einer Zusatzfläche TF fort, welche die zweite Teil-Deckfläche DF2 überdeckt und in Größe und Form dieser im wesentlichen gleich ist. Die Zusatzfläche ZF weist entlang ihrer äußeren, der zusätzlichen Falzlinie ZL abgewandten Kanten senkrecht zur Flächenebene abstehende Randfalze RFL, RFK auf, welche die äußeren Kanten der Deckfläche DF2 in der in Fig. 11 skizzierten Position umgreifen. Die Randfalze können in dieser Position des Behälters insbesondere dazu dienen, durch leicht klemmendes Umgreifen des zweiten Teilvolumens entlang der Außenkanten der Teilfläche DF2 die Zusatzfläche ZF auf einfache Weise und zuverlässig in der zur Deckfläche DF2 parallelen Position zu halten.

Die Zusatzfläche ZF mit den Randfalzen kann aus der in Fig. 11 skizzierten Position durch Schwenken in Pfeilrichtung K1 um die zusätzliche Falzlinie ZL von der zweiten Deckfläche DF2 abgehoben und um 180° so weit geschwenkt werden, dass die Zusatzfläche ZF an der ersten Deckfläche DF1 des ersten Teilvolumens anliegt. In Fig. 12 ist eine Zwischenposition gezeichnet, in welcher die Zusatzfläche ZF um ca. 3/4 ihrer maximalen Schwenkbewegung aufgeklappt ist und dabei auch die Trennlinie TL sichtbar wird.

Die zwei Teilvolumina können durch Schwenken um die Falzlinie FL in der Grundfläche in Pfeilrichtung K2 in der beschriebenen Weise auseinandergeklappt werden, wobei die zuvor aneinanderliegenden Eckkanten ET1, ET2 getrennt werden. Auch diese Schwenkbewegung K2 wird mit einem Schwenkwinkel 180° ausgeführt, so dass die Teilflächen GF1, GF2 der Grundfläche im aufgeklappten Zustand aneinanderliegen. In diesem aufgeklappten Zustand verlaufen die Eckkanten ET1, ET2 der beiden Teilvolumina fortgesetzt fluchtend miteinander. In der Projektion senkrecht zu Grund- und Deckflächen sind im vollständig aufgeklappten Zustand die Zusatzfläche ZF, die Grund-Teilfläche GF2 und die Deck-Teilfläche DF2 wieder deckungsgleich ausgerichtet. Insbesondere sind auch der kurze RFK der beiden Randfalze und die schmale Quaderseite SF11 im wesentlichen in einer Ebene liegend. Das zweite Teilvolumen liegt zwischen der Zusatzfläche ZF und dem ersten Teilvolumen. Der Behälter kann damit in zu Fig. 8 entsprechender Weise auf eine Aufstellfläche ST aufgestellt werden, dass die kurze Seitenfläche SF21 des zweiten Teilvolumens und der kurze Randfalz TFK auf der Standebene ST aufstehen. Die lange Seitenfläche SF12 des ersten Teilvolumens verläuft dann gegen die Horizontale geneigt und kann, wie aus Fig. 14 in Seitenansicht mit unterbrochener Linie eingezeichnet, einen Schuh als Ware WA in schräger Position, beispielsweise gehalten durch den an einem Stufenfalz FS anstossenden Absatz des Schuhs, präsentieren. Das zweite Teilvolumen kann in dieser Präsentationsposition durch eine weitere Fortsatzfläche TF2, welche entlang der Trennlinie TL mit der Teilfläche DF2 verbunden und bei Falzlinie FL der wie an sich im Hauptpatent beschrieben ein- oder durchgesteckt sein kann, geschlossen bleiben. Die weitere Fortsatzfläche TF2 kann in der geschlossenen Position nach Fig. 13, in welcher ein zweiter Schuh eines Paares im zweiten Teilvolumen verdeckt ist, den aufgeklappten Behälter gegen seitliche Scherkräfte stabilisieren.

Die Randfalze RFK, RFL dienen in dieser vollständig aufgeklappten Position primär zur Stabilisierung der Zusatzfläche ZF, welche die dem zweiten Teilvolumen abgewandte seitliche Stütze für das erste Teilvolumen bildet. In dem Bereich der Randfalze RFL, RFK können günstigerweise dabei auch noch ausfaltbare Kartonabschnitte enthalten sein, welche durch Umfalzen und Aufstecken auf die weitere Falzlinie ZL, die um 180° gegen die Teilfläche DF1 verschwenkte Zusatzfläche in dieser Schwenkposition halten. Andere Haltemittel wie Klebepunkte oder Klett-Verchluss-Punkte an korrespondierenden Stellen von Teilfläche DF2 und Zusatzfläche ZF sind an sich bereits erwähnt worden und/oder bekannt. Mit derartigen Halteelementen kann prinzipiell auch die Zusatzfläche ZF in der in Fig. 11 skizzierten geschlossenen Position gehalten sein.

Erfindungsgemäße Behälter können auch in der in Fig. 13 und Fig. 14 aufgeklappten Position vorteilhafterweise in der Art aneinandergerückt aufgestellt sein, dass sich in der Darstellung nach Fig. 13 links und/oder rechts weitere Behälter so anschließen, dass die Teil-Deckfläche DF2 eines Behälters an der Zusatzfläche ZF des unmittelbar benachbarten Behälters anliegt und von dessen Randfalzen hinten und unten umgriffen wird.

Die vorstehend und die in den Ansprüchen angegebenen sowie die den Abbildungen entnehmbaren Merkmale sind sowohl einzeln als auch in verschiedener Kombination vorteilhaft realisierbar. Die Erfindung ist nicht auf die beschriebenen Ausführungsbeispiel beschränkt, sondern im Rahmen fachmännischen Könnens in mancherlei Weise abwandelbar. Insbesondere sind neben den skizzierten Beispielen für ebene auffaltbare Querschnitte andere Lösungen möglich. In dem aufgefalteten Behälter können Teilflächen auch unlösbar verbunden, z.B. geklebt oder verklammert sein. Verläufe von Falzlinien, Trennlinien, Trennflächen sind in Abweichung von dem skizzierten Beispielen einer großen Variationsbreite im Rahmen der Erfindung zugänglich.

## Patentansprüche

1. Behälter, dessen Behältervolumen aus zwei Teilvolumina (TV1, TV2) zusammengesetzt ist,
welche in einer ersten Position entlang einer Trennfläche zusammenstoßen und gemeinsam einen im wesentlichen quaderförmigen Körper mit einer Deckfläche, einer dazu parallelen Grundfläche sowie Deckfläche und Grundfläche verbindenden Seitenwänden bilden, wobei die Trennfläche die Grundfläche entlang einer Falzlinie (FL) und die Deckfläche entlang einer Trennlinie (TL) zumindest annähernd diagonal schneidet und in jeweils zwei Teilflächen (GF1, GF2 bzw. DF1, DF2) unterteilt,
welche entlang der Trennlinie trennbar und entlang der Falzlinie gelenkig schwenkbar zueinander verbunden sind
und welche durch Schwenken um die Falzlinie in eine zweite Position mit einander gegenüberliegenden Teilflächen der Grundfläche bringbar sind,
**dadurch gekennzeichnet, daß** wenigstens ein Stützelement (TF1, BU1, ZF) vorhanden ist, welches in der zweiten Position des Behälter bei dessen Aufstellung bei der einer Aufstellfläche zugewandten kurzen Seitenfläche (SF21) des zweiten Teilvolumens mit dem ersten Teilvolumen eine Standebene bildet und das erste Teilvolumen an einer von dem zweiten Teilvolumen beabstandeten Stelle abstützt

2. Behälter nach Anspruch 1, **dadurch gekennzeichnet, dass** das Stützelement eine zu einer Kante der kurzen Quaderseite des zweiten Teilvolumens parallele Stützkante (SK1) aufweist.

3. Behälter nach Anspruch 1 oder 2, **dadurch gekennzeichnet, dass** das Stützelement mit dem ersten Teilvolumen verbunden und relativ zu diesem schwenkbar ist.

4. Behälter nach einem der Ansprüche 1 bis 3, **dadurch gekennzeichnet, daß** das Stützelement durch einen Fortsatz der Teilfläche (DF1) der Deckfläche des ersten Teilvolumens ist.

5. Behälter nach einem der Ansprüche 1 bis 4, **dadurch gekennzeichnet, daß** das Stützelement (TF1) parallel zu der Teilfläche (DF1) der Deckfläche des ersten Teilvolumens ausrichtbar ist.

6. Behälter nach Anspruch 4, **dadurch gekennzeichnet, dass** sich ein Teilfläche (DF1) der Deckfläche in einer Zusatzfläche (ZF) fortsetzt, welche in der Quaderform des Behälters um eine mit der Trennlinie in der Flächenprojektion im wesentlichen zusammenfallende weitere Falzlinie schwenkbar und die zweite Teilfläche (DF2) der Deckfläche überdecken kann und welche in der zweiten Position des Behälters an der ersten Teilfläche (DF1) der Deckfläche anliegt und das Stützelement bildet.

7. Behälter nach Anspruch 6, **dadurch gekennzeichnet, dass** an den Kannten der Zusatzfläche senkrecht zur Flächenebene abstehende Randfalze vorgesehen sind, welche in der ersten Position des Behälters die Außenkanten der zweiten Teilfläche (DF2) der Deckfläche umgreifen.

8. Behälter nach Anspruch 4, **dadurch gekennzeichnet, dass** das Stützelement durch eine Fortsatzfläche (TF1) der ersten Teilfläche (DF1) gebildet ist, welche senkrecht zur ersten Teilfläche der Deckfläche das zweite Teilvolumen abdecken kann.

9. Behälter nach einem der Ansprüche 1 bis 8, **dadurch gekennzeichnet, daß** die Teilvolumina gleich geformt und in der ersten Position achssymmetrisch zueinander bezüglich einer Mittelachse (MA) des Körpers angeordnet sind.

10. Behälter nach einem der Ansprüche 1 bis 9, **dadurch gekennzeichnet, daß** die erste und/oder die zweite Position der Teilvolumina durch Elemente des Behälters stabilisiert ist.

11. Behälter nach einem der Ansprüche 1 bis 10, **dadurch gekennzeichnet, daß** sich die Teilflächen der Deckfläche in die Trennfläche fortsetzen (TF1, TF2) und die Teilvolumina separat abdecken.

12. Behälter nach einem der Ansprüche 1 bis 11, **dadurch gekennzeichnet, daß** sich die Teilflächen (DF1, DF2) der Deckfläche in Form von Stecklaschen (TF1, TF2) zur Grundfläche hin fortsetzen und die Stecklaschen durch die Grundfläche hindurchragen.

13. Behälter nach Anspruch 12, **dadurch gekennzeichnet, daß** die durch die Grundfläche hindurchragenden Abschnitte der Laschen als Griffbügel (BU) ausgeformt sind.

14. Behälter nach einem der Ansprüche 1 bis 13, **dadurch gekennzeichnet, daß** die Falzlinie in einem Winkel (WS) von höchstens 75°, insbesondere höchstens 60° auf die Seitenkanten der Grundfläche stößt.

15. Behälter nach einem der Ansprüche 1 bis 14, **dadurch gekennzeichnet, daß** die Richtung der Falzlinie um höchstens 15° gegen die Richtung der Flächendiagonalen der Grundfläche winkelversetzt ist.

16. Behälter nach einem der Ansprüche 1 bis 15, **dadurch gekennzeichnet, daß** er durch Faltung aus einem ebenen Zuschnitt aufbaubar ist.

17. Behälter nach einem der Ansprüche 1 bis 16, **gekennzeichnet durch** Karton als Material.

18. Behälter nach einem der Ansprüche 1 bis 16, **gekennzeichnet durch** die Verwendung als Präsentationsaufbau mit einer Aufstellfläche zugewandter kurzer Seitenfläche (SF21) des zweiten Teilvolumens und Abstützung gegen die Aufstellfläche auf Seiten des ersten Teilvolumens **durch** das wenigstens eine Stützelement.

## Claims

1. Container, whose container volume is composed of two part volumes (TV1, TV2),
which, in a first position, meet along a dividing surface and together form a substantially cuboid body with a lid surface, a base surface parallel thereto and side walls connecting lid surface and base surface, the dividing surface intersecting the base surface at least approximately diagonally along a fold line (FL) and the lid surface along a dividing line (TL) and dividing them into two part surfaces (GF1, GF2 and DF1, DF2) in each case,
which can be divided along the dividing line and are connected to each other along the fold line in an articulated manner such that they can be pivoted,
and which, by being pivoted around the fold line, can be brought into a second position with part surfaces of the base surface opposite each other,
**characterized in that** there is at least one supporting element (TF1, BU1, ZF) which, in the second position of the container when the latter is set up, in the short side surface (SF21) of the second part volume, facing a standing surface, forms a standing plane with the first part volume, and supports the first part volume at a location spaced apart from the second part volume.

2. Container according to Claim 1, **characterized in that** the supporting element has a supporting edge (SK1) that is parallel to one edge of the short cuboid edge of the second part volume.

3. Container according to Claim 1 or 2, **characterized in that** the supporting element is connected to the first part volume and can be pivoted relative to the latter.

4. Container according to one of Claims 1 to 3, **characterized in that** the supporting element is formed by an extension of the part surface (DF1) of the lid surface of the first part volume.

5. Container according to one of Claims 1 to 4, **characterized in that** the supporting element (TF1) can be aligned parallel to the part surface (DF1) of the lid surface of the first part volume.

6. Container according to Claim 4, **characterized in that** a part surface (DF1) of the lid surface is extended in an additional surface (ZF) which, in the cuboid form of the container, can be pivoted about a further fold line substantially coinciding with the dividing line in the area projection, and can cover the second part surface (DF2) of the lid surface and which, in the second position of the container, rests on the first part surface (DF1) of the lid surface and forms the supporting element.

7. Container according to Claim 6, **characterized in that** edge folds projecting at the edges of the additional surface, at right angles to the plane of the surface, are provided which, in the first position of the container, engage around the outer edges of the second part surface (DF2) of the lid surface.

8. Container according to Claim 4, **characterized in that** the supporting element is formed by an extension surface (TF1) of the first part surface (DF1), which can cover the second part volume at right angles to the first part surface of the lid surface.

9. Container according to one of Claims 1 to 8, **characterized in that** the part volumes are shaped identically and, in the first position, are arranged axially symmetrically in relation to each another with respect to a mid-axis (MA) of the body.

10. Container according to one of Claims 1 to 9, **characterized in that** the first and/or the second position of the part volumes is stabilized by elements of the container.

11. Container according to one of Claims 1 to 10, **characterized in that** the part surfaces of the lid surface continue in the dividing surface (TF1, TF2) and cover the part volumes separately.

12. Container according to one of Claims 1 to 11, **characterized in that** the part surfaces (DF1, DF2) of the lid surface continue toward the base surface in the form of plug-in tabs (TF1, TF2), and the plug-in tabs project through the base surface.

13. Container according to Claim 12, **characterized in that** the sections of the tabs that project through the base surface are shaped as grip loops (BU).

14. Container according to one of Claims 1 to 13, **characterized in the** fold line meets the side edges of the base surface at an angle (WS) of at most 75°, in particular at most 60°.

15. Container according to one of Claims 1 to 14, **characterized in that** the direction of the fold line is offset at an angle of at most 15° with respect to the direction of the surface diagonal of the base surface.

16. Container according to one of Claims 1 to 15, **characterized in that** it can be constructed by folding from a flat blank.

17. Container according to one of Claims 1 to 16, **characterized by** cartonboard as material.

18. Container according to one of Claims 1 to 16, **characterized by** the use as a presentation structure with a short side surface (SF21) of the second part volume, facing a standing surface, and support with respect to the standing surface on sides of the first part volume by the at least one supporting element.

## Revendications

1. Contenant dont le volume de contenant se compose de deux volumes partiels (TV1, TV2),
qui sont en butée l'un contre l'autre dans une première position le long d'une surface de séparation et qui forment ensemble un corps essentiellement parallélépipédique avec une surface de couvercle, une surface de fond parallèle à celle-ci et des parois latérales reliant la surface de couvercle et la surface de fond, la surface de séparation coupant la surface de fond le long d'une ligne de pliure (FL) et la surface de couvercle le long d'une ligne de séparation (TL) au moins approximativement en diagonale et la divisant en deux surfaces partielles respectives (GF1, GF2 ou DF1, DF2),
qui sont connectées l'une à l'autre de manière séparable le long de la ligne de séparation et de manière à pouvoir pivoter l'une par rapport à l'autre le long de la ligne de pliure,
et qui peuvent être amenées par pivotement autour de la ligne de pliure dans une deuxième position avec les surfaces partielles de la surface de fond en regard l'une de l'autre,
**caractérisé en ce qu'**au moins un élément de support (TF1, BU1, ZF) est prévu, lequel forme avec le premier volume partiel dans la deuxième position du contenant lors de son montage, un plan de support au niveau de la surface latérale (SF21) courte du deuxième volume partiel, tournée vers la surface de montage, et supporte le premier volume partiel au niveau d'un point espacé du deuxième volume partiel.

2. Contenant selon la revendication 1, **caractérisé en ce que** l'élément de support présente une arête de support (SK1) parallèle à une arête du côté court du parallélépipède du deuxième volume partiel.

3. Contenant selon la revendication 1 ou 2, **caractérisé en ce que** l'élément de support est connecté au premier volume partiel et peut pivoter par rapport à celui-ci.

4. Contenant selon l'une quelconque des revendications 1 à 3, **caractérisé en ce que** l'élément de support est formé par un prolongement de la surface partielle (DF1) de la surface de couvercle du premier volume partiel.

5. Contenant selon l'une quelconque des revendications 1 à 4, **caractérisé en ce que** l'élément de support (TF1) peut être orienté parallèlement à la surface partielle (DF1) de la surface de couvercle du premier volume partiel.

6. Contenant selon la revendication 4, **caractérisé en ce qu'**une surface partielle (DF1) de la surface de couvercle se prolonge par une surface supplémentaire (ZF) qui peut pivoter dans la forme parallélépipédique du contenant autour d'une ligne de pliure supplémentaire coïncidant sensiblement avec la ligne de séparation dans la projection en surface, et qui peut recouvrir la deuxième surface partielle (DF2) de la surface de couvercle et qui s'applique, dans la deuxième position du contenant contre la première surface partielle (DF1) de la surface de couvercle et forme l'élément de support.

7. Contenant selon la revendication 6, **caractérisé en ce que** des plis de bord saillant perpendiculairement au plan de la surface sont prévus au niveau des arêtes de la surface supplémentaire, lesquels viennent en prise dans la première position du contenant autour des arêtes extérieures de la deuxième surface partielle (DF2) de la surface de couvercle.

8. Contenant selon la revendication 4, **caractérisé en ce que** l'élément de support est formé par une surface de prolongement (TF1) de la première surface partielle (DF1), qui peut recouvrir le deuxième volume partiel perpendiculairement à la première surface partielle de la surface de couvercle.

9. Contenant selon l'une quelconque des revendications 1 à 8, **caractérisé en ce que** les volumes partiels ont la même forme et sont disposés dans la première position de manière asymétrique l'un par rapport à l'autre par rapport à un axe médian (MA) du corps.

10. Contenant selon l'une quelconque des revendications 1 à 9, **caractérisé en ce que** la première et/ou la deuxième position des volumes partiels sont stabilisées par des éléments du contenant.

11. Contenant selon l'une quelconque des revendications 1 à 10, **caractérisé en ce que** les surfaces partielles de la surface de couvercle se prolongent dans la surface de séparation (TF1, TF2) et recouvrent séparément les volumes partiels.

12. Contenant selon l'une quelconque des revendications 1 à 11, **caractérisé en ce que** les surfaces partielles (DF1, DF2) de la surface de couvercle se prolongent en forme de pattes enfichables (TF1, TF2) vers la surface de fond et les pattes enfichables traversent la surface de fond.

13. Contenant selon la revendication 12, **caractérisé en ce que** les portions des pattes traversant la surface de fond sont réalisées sous forme d'anses (BU).

14. Contenant selon l'une quelconque des revendications 1 à 13, **caractérisé en ce que** la ligne de pliure rencontre les arêtes latérales de la surface de fond suivant un angle (WS) de 75° maximum, notamment de 60° maximum.

15. Contenant selon l'une quelconque des revendications 1 à 14, **caractérisé en ce que** la direction de la ligne de pliure est décalée angulairement de 15° au maximum par rapport à la direction de la diagonale de la surface de fond.

16. Contenant selon l'une quelconque des revendications 1 à 15, **caractérisé en ce qu'**il peut être monté par pliage à partir d'une pièce découpée plane.

17. Contenant selon l'une quelconque des revendications 1 à 16, **caractérisé en ce que** le matériau utilisé est du carton.

18. Contenant selon l'une quelconque des revendications 1 à 16, **caractérisé par** une utilisation en tant que structure de présentation avec une surface latérale courte (SF21) du deuxième volume partiel, tournée vers la surface de montage, et avec un support contre la surface de montage du côté du premier volume partiel, par l'au moins un élément de support.
